# EUROPÄISCHE PATENTSCHRIFT

(11) **EP 4 091 511 B1**
(45) Veröffentlichungstag und Bekanntmachung des Hinweises auf die Patenterteilung: **02.07.2025**
(21) Anmeldenummer: 21174971.8
(22) Anmeldetag: 20.05.2021
(51) Int. Cl.: A47K 10/32

(54) **PAPIERSPENDER MIT BEFEUCHTUNGSEINRICHTUNG**
PAPER DISPENSER WITH MOISTENING DEVICE
DISTRIBUTEUR DE PAPIER POURVU D'UN DISPOSITIF HUMIDIFICATEUR

(43) Veröffentlichungstag der Anmeldung: 23.11.2022
(73) Patentinhaber: Pro-aqua International GmbH, 91522 Ansbach (DE)
(72) Erfinder: Wehner, Jürgen, 91522 Ansbach (DE); Winter, Ingolf, 66557 Illingen (DE)
(74) Vertreter: Lermer, Christoph

(56) Entgegenhaltungen:
- WO-A1-99/53816
- DE-A1- 102008 006 599

## Beschreibung

### TECHNISCHES GEBIET

Die Anmeldung betrifft einen Spender zur Ausgabe von befeuchtetem Papier für Hygienezwecke umfassend: ein Flüssigkeitsreservoir; eine Umlenkrolle zur Umlenkung der Papierbahn; und eine Übertragungsrolle, die teilweise in das Flüssigkeitsreservoir eintaucht.

Spender zur Ausgabe von befeuchtetem Papier sind aus dem Stand der Technik bekannt, siehe die WO 99/53816 A1 und DE 10 2008 006599 A1. STAND DER TECHNIK Zur Hygiene wird trockenes oder feuchtes Papier, beispielsweise Toilettenpapier, verwendet.

Bei der Verwendung ist es üblich, dass nur eine Art von Papier angeboten wird, entweder trockenes oder feuchtes Papier. Werden sowohl trockenes als auch feuchtes Papier angeboten, so erfolgt dies meist getrennt. Es müssen in diesem Fall zwei getrennte Aufbewahrungsbehälter bereitgestellt werden.

Darüber hinaus besteht das Problem, dass feuchte Reinigungstücher schnell austrocknen können. Daher wurden Systeme entwickelt, bei denen trockenes Papier erst kurz vor dem Gebrauch befeuchtet wird. Das Befeuchten kann manuell, z.B. durch Besprühen mit einer Flüssigkeit, oder automatisch erfolgen. So sind Automaten bekannt, bei denen handbetätigt oder mittels Betätigen eines Schalters durch einen Motor ein befeuchteter Papierabschnitt gespendet werden kann.

Nachteilhaft an den bekannten Spendern von Feuchtpapier ist jedoch, dass eine Wahlmöglichkeit zwischen trockenem oder befeuchtetem Papier nicht besteht, und die Mechanik relativ komplex ist, beispielsweise wenn einzelne Papiertücher gespendet werden.

### AUFGABE DER ERFINDUNG

Ausgehend davon ist es eine Aufgabe der Erfindung, einen mechanisch zuverlässigen automatischen Papierspender für Hygienezwecke bereitzustellen, der ein wahlweises Entnehmen von trockenem und feuchtem Papier erlaubt.

### TECHNISCHE LÖSUNG

Die Aufgabe wird durch einen Spender nach Anspruch 1 gelöst. Vorteilhafte Ausführungsformen ergeben sich aus den Merkmalen der abhängigen Ansprüche.

Ein erfindungsgemäßer Spender zur Ausgabe von befeuchtetem Papier aus einer Papierbahn für Hygienezwecke umfasst: ein Flüssigkeitsreservoir; eine Umlenkrolle zur Umlenkung der Papierbahn; eine Übertragungsrolle, die teilweise in das Flüssigkeitsreservoir eintaucht und die ein Ritzel aufweist; wobei die Übertragungsrolle in einer ersten Position (Ruheposition) in einem Abstand von der Umlenkrolle angeordnet ist, und in einer zweiten Position (Arbeitsposition) gegen die Umlenkrolle gedrückt wird. In der ersten Position berührt somit die Übertragungsrolle die zwischen ihr und der Umlenkrolle geführte Papierbahn nicht. Ein Benutzer kann in diesem Fall einen Papierbahnabschnitt aus einer Entnahmeöffnung herausziehen und entnehmen. In der zweiten Position ist die Übertragungsrolle an die Umlenkrolle und damit an den zwischen ihr und der Umlenkrolle geführten Papierbahnabschnitt angepresst. Dreht sich die Übertragungsrolle, angetrieben durch einen Motor, so wird die Papierbahn sowohl in Richtung Entnahmeöffnung befördert als auch gleichzeitig befeuchtet. Die Übertragungsrolle befördert bei ihrer Drehung Flüssigkeit aus dem Flüssigkeitsreservoir an die Papierbahn.

Vorzugsweise ist der Spender derart ausgebildet ist, dass wahlweise befeuchtetes Papier oder unbefeuchtetes Papier einer Papierbahn ausgegeben wird bzw. entnommen werden kann, wobei sich die Übertragungsrolle bei der Entnahme von unbefeuchtetem Papier in der Ruheposition befindet, während sie beim Spenden von befeuchtetem Papier in der Arbeitsposition angeordnet ist.

Die Übertragungsrolle ist insbesondere zwischen der Ruheposition und der Arbeitsposition bewegbar und/oder verschwenkbar. Wird ein Arbeits- oder Ausgabezyklus durch einen vorzugsweise berührungslos arbeitenden Schalter initiiert, wird die Übertragungsrolle durch den Motor automatisch an die Umlenkrolle herangeführt. Die Übertragung der Kraft für diese Translation kann beispielsweise über ein Übertragungsritzel erfolgen. Dieses steht mit einem weiteren Ritzel, das drehfest mit der Übertragungsrolle verbunden ist, in Eingriff. Dreht sich das Übertragungsritzel, wird ein Drehmoment auf das Ritzel der Übertragungsrolle übertragen. Dieses Drehmoment bewegt durch die schwenkbare oder geführte Lagerung der Übertragungsrolle zunächst das Ritzel der Übertragungsrolle und somit die Übertragungsrolle selbst in eine Position, in der die Übertragungsrolle an die Umlenkrolle gedrückt wird. In dieser Position ist das Ritzel der Übertragungsrolle blockiert und wird daher anschließend in eine Drehbewegung um sich selbst versetzt. Durch die Drehbewegung fördert die Übertragungsrolle, solange der Arbeitszyklus andauert, einen Papierbahnabschnitt in Richtung der Entnahmeöffnung. Gleichzeitig wird dieser Abschnitt durch die Übertragungsrolle zumindest teilweise mit Flüssigkeit aus dem Flüssigkeitsreservoir befeuchtet. Wird die Bewegung des Antriebs beendet, geht das Übertragungsritzel in einen Freilaufmodus über und die Übertragungsrolle schwenkt oder bewegt sich in die Ruheposition zurück, beispielsweise unter dem Einfluss der Schwerkraft oder eines geeigneten Rückstellelements, z.B. einer Feder. Die Rückbewegung kann jedoch auch aktiv durch den Antrieb erzeugt werden.

Der Spender weist erfindungsgemäß einen Antrieb auf, wobei der Antrieb eine Kraft und/oder ein Drehmoment auf die Übertragungsrolle überträgt, die/das die Übertragungsrolle bewegt bzw. verschwenkt, um von der Ruheposition in die Arbeitsposition bewegt zu werden, und/oder in Drehung versetzt, um eine Drehbewegung der Übertragungsrolle zu erzeugen. Zur Funktionsfähigkeit der Mechanik ist es erforderlich, dass die Widerstände der Schwenkbewegung der Übertragungsrolle und ihrer Rotation aufeinander abgestimmt sind. So muss die Schwenkbewegung (Translation) in der Regel leichter gängig sein als die Rotation um die eigene Achse. Der Antrieb kann auf die Übertragungsrolle sowohl eine Kraft ausüben, die diese an die Umlenkrolle drückt, als auch ein Drehmoment, das die Übertragungsrolle in Drehung versetzt.

Vorzugsweise bewegt sich die Übertragungsrolle aus der Arbeitsposition in die Ruheposition zurück, wenn der Antrieb keine Kraft bzw. kein Drehmoment auf die Übertragungsrolle ausübt.

Der Spender kann einen Schalter aufweisen, der bei insbesondere berührungsloser Betätigung einen Arbeitszyklus (auch Spende- oder Entnahmezyklus) des Spenders auslöst. Der Schalter kann einen Infrarotsensor, eine Lichtschranke oder einen Sensor zur Messung eines elektrischen Felds bei einer Annäherung des Benutzers umfassen. Die Erfindung ist jedoch nicht auf berührungslose Schalter beschränkt.

Der Spender weist insbesondere eine Halterolle auf, an der eine aufgerollte Papierbahn anordenbar ist, wobei ein abgerollter Teil der Papierbahn um die Umlenkroll, zwischen Umlenkrolle und Übertragungsrolle, zu einer (Entnahme-)Öffnung geführt ist. Je nach Position der Übertragungsrolle ist die Papierbahn in oder außer Kontakt mit der Übertragungsrolle, während sie mit der Umlenkrolle beim Herausziehen oder Fördern von Papier stets in Kontakt steht.

In einer bevorzugten Ausführungsform der Erfindung kann der Spender ein Überwachungsritzel und/oder einen Endschalter für die Erfassung der Papierlänge für einen Arbeitszyklus aufweisen. So kann die geförderte Papierlänge überwacht und gegebenenfalls die Förderung gestoppt werden.

Der Spender kann zudem ein Übertragungsritzel zur Übertragung eines Drehmoments vom Antrieb auf die Übertragungsrolle aufweisen.

Insbesondere kann die Übertragungsrolle an ihrem Umfangsbereich Mittel zur Aufnahme und zur Übertragung von Flüssigkeit aus dem Flüssigkeitsreservoir auf die Papierbahn aufweisen.

### KURZE BESCHREIBUNG DER FIGUREN

Weitere Merkmale und Vorteile der Erfindung werden aus der nachfolgenden Beschreibung bevorzugter Ausführungsbeispiele anhand der Figuren deutlich. Es zeigen:
- Figur 1: Eine Darstellung einer Ausführungsform eines erfindungsgemäßen Spenders mit geschlossener Abdeckung;
- Figur 2: Eine Darstellung der Ausführungsform des erfindungsgemäßen Spenders aus Figur 1 ohne vordere Klappe; und
- Figur 3: Eine schematische Darstellung der Ausführungsform des erfindungsgemäßen Spenders in einer Seitenansicht ohne seitliche Abdeckung.

### BESCHREIBUNG EINES BEVORZUGTEN AUSFÜHRUNGSBEISPIELS

Die Figur 1 zeigt eine Ausführungsform eines erfindungsgemäßen Papierspenders 1, insbesondere eines Toilettenpapierspenders, mit einer Befeuchtungseinrichtung. In der Figur 2 ist der Papierspender 1 mit abgenommener Klappe 10 dargestellt.

Der Papierspender 1 weist ein äußeres Gehäuse mit einer nach oben verschwenkbaren Klappe 10, Seitenwänden 11a, 11b, einer Bodenwand 12 und einer rückseitigen Wandbefestigung 13 auf. Die Klappe 10 weist einen in etwa vertikalen vorderen Abschnitt 101 und einen damit verbundenen in etwa horizontalen oberen Abschnitt 102 auf. Der obere Abschnitt 102 weist einen Sensorbereich 1020 mit einer mittig darin angeordneten Sensoröffnung 1021 auf. Der Sensorbereich 1020 kann im radialen Schnitt eine Wellenform aufweisen, beispielsweise mit konzentrischen Erhöhungen und Vertiefungen.

Unterhalb der Klappe 10 ist eine Entnahmeöffnung 14 vorgesehen, durch die befeuchtetes oder unbefeuchtetes Papier P, das als Papierbahn zur Verfügung gestellt wird, wahlweise entnommen werden kann. Im unteren Bereich der Öffnung 14 sind Vorsprünge 15 angeordnet, die zum Abreißen des Papiers P vorgesehen sind. Außerdem können rechts und links neben der Klappe 10 oder unterhalb der Klappe RGB LED's 2 angeordnet sein, die bestimmte Zustände anzeigen, z.B. einen Zustand eines Flüssigkeitstanks (z.B. einen Befüllzustand), einen Zustand betreffend den aktuellen Papiervorrat, etc.

Die Klappe 10 kann nach vorne verschwenkt und dann nach oben hin abgenommen werden. Ist die Klappe 10 geöffnet, kann man das Gehäuse an die Wand schrauben, WC-Papier auffüllen, Batterien wechseln, einen Flüssigkeitstank auffüllen und/oder entnehmen. Ist die Klappe 10 verschlossen, liegt die Sensoröffnung 1021 deckungsgleich über einem am Gehäuse befestigten Infrarotsensor 3 (vgl. Figur 3). Ein Endschalter 100 (vgl. Figur 3) für die Klappe 10 kann erfassen, ob die Klappe 10 offen oder geschlossen ist, bzw. ob sie eingesetzt ist oder nicht. Dadurch wird ein Fehltriggern des IR-Sensors 3 verhindert und einer Verletzungsgefahr durch rotierende oder sich bewegende Komponenten (z.B. einer rotierenden Übertragungsrolle) vorgebeugt, wenn die Klappe 10 nicht geschlossen ist.

Mit Blick auf die Figur 3 wird die innere Technik des Papierspenders 1 näher beschrieben.

Der Infrarotsensor 3 ist unterhalb der Klappe 10 im Zentrum der wellenförmigen Sensorfläche 1020 angeordnet. Eine Öffnung 1021 im Bereich des Sensors 3 kann, muss aber nicht vorgesehen sein. Wichtig ist lediglich, dass der Sensor 3 einen Vorgang bzw. Förederzyklus auslösen kann, wenn beispielsweise die Hand eines Benutzers in den Bereich oberhalb oder auf die Sensorfläche 1020 gebracht wird bzw. sich annähert. Detektiert der Sensor 3 eine solche Annäherung, so wird ein Abschnitt der Papierbahn P befeuchtet und über die Öffnung 14 automatisch ausgegeben. Im Fall, dass der Sensor 3 nicht betätigt wird, kann der Benutzer einen unbefeuchteten Abschnitt der Papierbahn P aus der Öffnung 14 herausziehen und abreißen.

Die Papierbahn P ist in einer Papierrolle aufgewickelt und wird drehbar an einer Halterolle 4 angeordnet. Der von der Papierrolle bzw. Halterolle 4 abgewickelte Abschnitt der Papierbahn P wird um eine Umlenkrolle 5 über die Öffnung 14 aus dem Gehäuse herausgeführt.

Eine Transport- und Befeuchtungseinrichtung 6, die im Gehäuse angeordnet ist, weist einen Flüssigkeitstank 60 sowie ein Flüssigkeitsreservoir 61 auf. Ein IR (Infrarot)-Sensor 62 erfasst den Füllstand des Reservoirs 61 und gibt gegebenenfalls eine Meldung (z.B. an die LEDs 2) heraus, wenn der Tank 60 leer ist. Im Tank 60 befindet sich eine Flüssigkeit (ca. 150 ml) zur Befeuchtung des Papiers. Der Tank 60 kann bei der Anlieferung befüllt und mit einer Folie verschlossen oder unbefüllt sein. Die Folie muss beim Erstgebrauch abgezogen werden bzw. Flüssigkeit muss in den Tank 60 eingefüllt werden. Beim Einsetzen des Tanks 60 in das Gerät durchdringt beispielsweise ein Stößel ein Ventil des Tanks 60, so dass sich die Flüssigkeit im Reservoir 61 verteilen kann.

Außerdem weist die Transport- und Befeuchtungseinrichtung 6 einen Getriebemotor 63, z.B. einen 6 V Elektromotor, mit einem Getrieberitzel 630, eine Antriebsachse 64 zum beidseitigen Antrieb, eine sich in etwa oder wenigstens über die Breite der Papierbahn erstreckende Übertragungsrolle 65 und ein Zahnrad 66 auf. Der Motor 63 treibt über ein Ritzel 640 der Antriebsachse 64 ein damit konzentrisch verbundenes weiteres Ritzel 641 der Antriebsachse 64 an. Das weitere Ritzel 641 steht in Eingriff mit dem Zahnrad 66. Das Zahnrad 66 überträgt eine Kraft bzw. ein Drehmoment auf die Übertragungsrolle 65 wie folgt. Dreht sich das Zahnrad 66, so führt die Übertragungsrolle 65, die im Ruhezustand nicht in Kontakt mit der Papierbahn P und der Umlenkrolle 5 steht, eine Translationsbewegung (die linear, aber auch gekrümmt sein kann), wie mit dem Pfeil T angedeutet, derart durch, dass sie in Kontakt mit der Papierbahn P gelangt bzw. an die Umlenkrolle 5 gedrückt wird. Die Translationsbewegung T kann beispielsweise erzeugt werden, indem eine Achse der Übertragungsrolle 65 in einer Nut oder Kulisse geführt oder die Übertragungsrolle 65 verschwenkt wird, bis die Rolle 65 an die Umlenkrolle 5 anstößt. Anschließend wird das Drehmoment des Zahnrads 66 als Drehbewegung auf die Übertragungsrolle 65 übertragen. Die Übertragungsrolle 65 transportiert demzufolge einen Abschnitt der Papierbahn P aus der Öffnung 14 hinaus. Gleichzeitig wird dieser Papierabschnitt P befeuchtet, da die Rolle 65 Flüssigkeit aus dem Reservoir 61 aufnimmt, in das die Rolle 65 eintaucht, und zur Umlenkrolle 5 (und damit zur Papierbahn P) hin befördert.

Ein Spendezyklus bzw. Ausgabezyklus wird somit durch Auslösen des IR-Sensors 3 initiiert. Zunächst treibt der Motor 63 die Antriebsachse 64 an und diese wiederum die großen (beidseitig der Papierrolle angeordneten) Zahnräder 66 (diese sitzen links und rechts oberhalb der Umlenkrolle 5). Dabei schwenkt die Übertragungsrolle 65 ca. 2° und drückt sich an die Umlenkrolle 5. Dann beginnt die Übertragungsrolle 65 zu rotieren und schiebt ca. eine vordefinierte Papierlänge aus dem Gerät. Dabei wird Flüssigkeit durch die Übertragungsrolle 65 vom Reservoir 61 auf das Papier P übertragen.

Das Zahnrad 66 treibt dabei ebenso ein weiteres Ritzel 67 zur Überwachung der Länge des befeuchteten Papierabschnitts P an. Das Ritzel 67 hat eine Nocke und schaltet nach einer Umdrehung den Endschalter 670. Der Endschalter 670 für die Erfassung der Papierlänge meldet einer Steuerung, wenn die in einem Zyklus ausgebrachte Papierlänge erreicht ist. Dann wird der Motor 63 abgeschaltet und der Transport- und Befeuchtungsvorgang eines Zyklus ist beendet. Die Übertragungsrolle 65 kann sich nun durch die schwenkbare Lagerung selbst zurückschwenken (begünstigt z.B. durch die Schwerkraft oder eine andere Rückstellkraft). Dies geschieht insbesondere auch, wenn der Benutzer das befeuchtetet Papier entnimmt, da dieses zwischen Umlenkrolle 5 und Übertragungsrolle 65 "klemmt". Beim Anziehen des Papiers schwenkt die Übertragungsrolle 65 ebenfalls zurück (analog zum technischen Freilauf).

Ein Aufweichen des Papiers P durch die Flüssigkeit wird verhindert, indem eine Flüssigkeit gewählt wird, die kein Wasser enthält. Die Flüssigkeit kann eher "ölig" und insbesondere nicht elektrisch leitfähig sein.

Wenn die Flüssigkeit einen sehr hohen elektrischen Widerstand aufweist, kann im Reservoir 61 direkt ein IR-Sensor 62 angeordnet sein, der den Füllstand überwacht. Durch das Sinken des Flüssigkeitsspiegels ändert sich die "optische Länge" und der IR-Sensor 62 detektiert eine im Reservoir sitzende Rippe und gibt das Signal "Tank wird leer". Als Rückmeldung für den Benutzer oder Betreiber ist links und rechts des Papierauslasses 14 jeweils eine RGB LED 2 vorgesehen, die ein optisches Signal (z.B. durch definierte Farben, z.B. rot/grün, oder Blinken oder als Kombination) ausgeben. Ist der Flüssigkeitsspiegel wieder höher, so verlängert sich der optische Weg des IR-Sensors 62 zur Rippe, wodurch diese nicht mehr detektiert wird.

Sollte ein Benutzer oder Betreiber des Spenders 1 in diesem Fall versehentlich anstelle der vorgeschriebenen Flüssigkeit Wasser in den Tank füllen, wird der IR-Sensor 62 kurzgeschlossen. Dies ist unproblematisch, da die IR-LED und der IR-Fototransistor jeweils einen Vorwiderstand haben, wodurch der Stromfluss auf wenige Milliampere begrenzt wird. Weder die Batterien noch die Leitungen werden überlastet.

Ein Spendezyklus kann beispielsweise durch Betätigung des Infrarot-Sensors 3 ausgelöst werden. Der Benutzer hält die Hand über die wellenförmigen Sensorfläche 1020, wenn ein Blatt WC-Papier angefeuchtet und gespendet werden soll. Analog kann der Sensor 3 ein IR-Bewegungsmelder o.ä. sein.

Auf diese Weise wird ein befeuchteter Abschnitt der Papierrolle P gespendet. Die Länge des Abschnitts hängt davon ab, um welchen Drehwinkel die Rolle 65 bei einem Spendevorgang bzw. -zyklus gedreht wird. Die Blattlänge eines herkömmlichen WC-Papiers beträgt ca. 125 mm bis 130 mm. Die Befeuchtungslänge soll der Blattlänge in etwa entsprechen und wird durch die Übersetzungsverhältnisse von Übertragungsrolle 65 zu Zahnrad 66 und Zahnrad 66 zu einem Überwachungsritzel 67 bestimmt.

Nach Beendigung eines Spendezyklus kommt die Rolle 65 zum Stillstand und bewegt sich anschließend, beispielsweise unter dem Einfluss der Schwerkraft oder einer elastischen Kraft (nicht dargestellt) in umgekehrter Richtung -T (entgegengesetzt zu T) zurück in eine Ruheposition.

Unabhängig davon kann der Benutzer stets ein nicht angefeuchtetes Papier entnehmen.

Außerdem weist der Spender 1 ein Batteriefach 7 für Batterien 70 (z.B. 3 x AA), die z.B. 4,5 V Spannung liefern, oder entsprechende Akkumulatoren auf. Die Stromversorgung 7, 70 betreibt die elektrischen Komponenten des Spenders, z.B. die LEDs 2, Sensoren wie die Sensoren 3 und 62, den Motor 63, Endschalter 100 und 670, und/oder eine Leiterplatte 8. Die Leiterplatte 8 steuert sämtliche elektronische Komponenten des Spenders 1.

## Patentansprüche

1. Spender (1) zur Ausgabe von befeuchtetem Papier (P), umfassend:
ein Flüssigkeitsreservoir (61);
eine Umlenkrolle (5);
eine Übertragungsrolle (65), die teilweise in das Flüssigkeitsreservoir (61) eintaucht, und die ein Ritzel aufweist;
wobei die Übertragungsrolle (65) in einer ersten Position in einem Abstand von der Umlenkrolle (5) angeordnet ist, und in einer zweiten Position gegen die Umlenkrolle (5) gedrückt wird,
**dadurch gekennzeichnet, dass**
der Spender (1) einen Antrieb (63) mit einem Motor (63) aufweist, wobei der Antrieb (63) ein Drehmoment auf ein Zahnrad (66) überträgt, und das Zahnrad (66) mit dem Ritzel der Übertragungsrolle (65) in Eingriff steht und so angeordnet ist, dass es durch die Rotation die Übertragungsrolle (65) von der ersten Position in die zweite Position bewegt bzw. verschwenkt und anschließend die in der zweiten Position angeordnete Übertragungsrolle (65) in Drehung versetzt.

2. Spender (1) nach Anspruch 1, **dadurch gekennzeichnet, dass**
der Spender (1) derart ausgebildet ist, dass wahlweise befeuchtetes Papier oder unbefeuchtetes Papier einer Papierbahn (P) ausgegeben wird, wobei die Übertragungsrolle (65) bei der Entnahme von unbefeuchtetem Papier in der ersten Position ist, bei der Entnahme von befeuchtetem Papier in der zweiten Position angeordnet ist.

3. Spender (1) nach einem der vorhergehenden Ansprüche, **dadurch gekennzeichnet, dass** die Übertragungsrolle zwischen der ersten Position und der zweiten Position bewegbar und/oder verschwenkbar ist.

4. Spender (1) nach einem der vorhergehenden Ansprüche, **dadurch gekennzeichnet, dass** sich die Übertragungsrolle (65) aus der zweiten Position in die erste Position zurückbewegt, wenn der Antrieb (63) keine Kraft bzw. kein Drehmoment auf die Übertragungsrolle (65) ausübt.

5. Spender (1) nach einem der vorhergehenden Ansprüche, **dadurch gekennzeichnet, dass** der Antrieb (63) auf die Übertragungsrolle (65) sowohl eine Kraft ausübt, die diese an die Umlenkrolle (5) drückt, als auch ein Drehmoment, das die Übertragungsrolle (65) in Drehung versetzt.

6. Spender (1) nach einem der vorhergehenden Ansprüche, **dadurch gekennzeichnet, dass** der Spender (1) einen Schalter (3) aufweist, der bei insbesondere berührungsloser Betätigung einen Arbeitszyklus des Spenders (1) auslöst.

7. Spender (1) nach einem der vorhergehenden Ansprüche, **dadurch gekennzeichnet, dass** der Spender (1) eine Halterolle (4) aufweist, an der eine aufgerollte Papierbahn (P) anordenbar ist, wobei ein abgerollter Teil der Papierbahn (P) um die Umlenkrolle (5), zwischen Umlenkrolle (5) und Übertragungsrolle (65), zu einer (Entnahme-)Öffnung (14) geführt ist.

8. Spender (1) nach einem der vorhergehenden Ansprüche, **dadurch gekennzeichnet, dass** der Spender (1) ein Überwachungsritzel (67) und/oder einen Endschalter (670) für die Erfassung der während eines Arbeitszyklus geförderten Papierlänge aufweist.

9. Spender (1) nach einem der vorhergehenden Ansprüche, **dadurch gekennzeichnet, dass** der Spender (1) ein Übertragungsritzel (66) zur Übertragung eines Drehmoments vom Antrieb (63) auf die Übertragungsrolle (65) aufweist.

10. Spender (1) nach einem der vorhergehenden Ansprüche, **dadurch gekennzeichnet, dass** die Übertragungsrolle (65) an ihrem Umfangsbereich Mittel zur Aufnahme und Übertragung von Flüssigkeit aus dem Flüssigkeitsreservoir (61) auf die Papierbahn aufweist.

## Claims

1. A dispenser (1) for dispensing moistened paper (P), comprising:
a liquid reservoir (61);
a deflection roller (5);
a transfer roller (65) which is partially immersed in the liquid reservoir (61) and has a pinion;
wherein the transfer roller (65) is arranged in a first position at a distance from the deflection roller (5) and is pressed against the deflection roller (5) in a second position,
**characterized in that**
the dispenser (1) has a drive (63) with a motor (63), wherein the drive (63) transmits a torque to a gear wheel (66), and the gear wheel (66) meshes with the pinion of the transmission roller (65) and is arranged such that that, by rotation, it moves or swivels the transfer roller (65) from the first position to the second position and then makes the transfer roller (65) arranged in the second position rotate.

2. The dispenser (1) according to claim 1, **characterized in that**
the dispenser (1) is designed such that either moistened paper or unmoistened paper is dispensed from a paper web (P), wherein the transfer roller (65) is in the first position when unmoistened paper is taken and is arranged in the second position when moistened paper is taken.

3. The dispenser (1) according to one of the preceding claims, **characterized in that**
the transfer roller is movable and/or pivotable between the first position and the second position.

4. The dispenser (1) according to one of the preceding claims, **characterized in that**
the transfer roller (65) moves back from the second position to the first position when the drive (63) does not exert any force or torque on the transfer roller (65).

5. The dispenser (1) according to one of the preceding claims, **characterized in that**
the drive (63) exerts both a force on the transfer roller (65) which presses it against the deflection roller (5) and a torque which causes the transfer roller (65) to rotate.

6. The dispenser (1) according to one of the preceding claims, **characterized in that**
the dispenser (1) has a switch (3) which, in particular when actuated without contact, triggers a working cycle of the dispenser (1).

7. The dispenser (1) according to one of the preceding claims, **characterized in that**
the dispenser (1) has a holder roller (4) on which a rolled-up paper web (P) can be arranged, wherein an unrolled part of the paper web (P) is guided around the deflection roller (5), between the deflection roller (5) and the transfer roller (65), to a (removal) opening (14).

8. The dispenser (1) according to one of the preceding claims, **characterized in that**
the dispenser (1) has a monitoring pinion (67) and/or a limit switch (670) for detecting the length of paper conveyed during a working cycle.

9. The dispenser (1) according to one of the preceding claims, **characterized in that**
the dispenser (1) has a transmission pinion (66) for transmitting torque from the drive (63) to the transmission roller (65).

10. The dispenser (1) according to one of the preceding claims, **characterized in that**
the transfer roller (65) has means on its peripheral area for receiving and transferring liquid from the liquid reservoir (61) to the paper web.

## Revendications

1. Distributeur (1) pour distribuer du papier humidifié (P), comprenant :
un réservoir de liquide (61) ;
une poulie de renvoi (5) ;
une poulie de transfert (65) qui plonge partiellement dans le réservoir de liquide (61) et qui comporte un pignon ;
la poulie de transfert (65) étant disposé dans une première position à distance de la poulie de renvoi (5) et étant pressé contre la poulie de renvoi (5) dans une deuxième position,
**caractérisé en ce que**
le distributeur (1) comporte un entraînement (63) avec un moteur (63), l'entraînement (63) transmettant un couple à une roue dentée (66) et la roue dentée (66) étant en prise avec le pignon de la poulie de transmission (65) et disposée de telle sorte que, par sa rotation, il déplace ou fait pivoter la poulie de transfert (65) de la première position à la deuxième position, puis met en rotation la poulie de transfert (65) disposée dans la deuxième position.

2. Distributeur (1) selon la revendication 1, **caractérisé en ce que**
le distributeur (1) est conçu de telle sorte que du papier humidifié ou non humidifié peut être distribué au choix à partir d'une bande de papier (P), la poulie de transfert (65) étant dans la première position lors du retrait de papier non humidifié et dans la deuxième position lors du retrait de papier humidifié.

3. Distributeur (1) selon l'une des revendications précédentes, **caractérisé en ce que**
la poulie de transfert peut être déplacé et/ou pivoté entre la première position et la deuxième position.

4. Distributeur (1) selon l'une des revendications précédentes, **caractérisé en ce que**
la poulie de transfert (65) revient de la deuxième position à la première position lorsque l'entraînement (63) n'exerce aucune force ou aucun couple sur la poulie de transfert (65).

5. Distributeur (1) selon l'une des revendications précédentes, **caractérisé en ce que**
l'entraînement (63) exerce sur la poulie de transmission (65) à la fois une force qui le presse contre la poulie de renvoi (5) et un couple qui met la poulie de transmission (65) en rotation.

6. Distributeur (1) selon l'une des revendications précédentes, **caractérisé en ce que**
le distributeur (1) comporte un interrupteur (3) qui, notamment lors d'un actionnement sans contact, déclenche un cycle de travail du distributeur (1).

7. Distributeur (1) selon l'une des revendications précédentes, **caractérisé en ce que**
le distributeur (1) comporte la poulie de support (4) sur lequel peut être disposée une bande de papier enroulée (P), une partie déroulée de la bande de papier (P) étant guidée autour de la poulie de renvoi (5), entre la poulie de renvoi (5) et la poulie de transmission (65), vers une ouverture (de prélèvement) (14).

8. Distributeur (1) selon l'une des revendications précédentes, **caractérisé en ce que**
le distributeur (1) comporte un pignon de surveillance (67) et/ou un interrupteur de fin de course (670) pour détecter la longueur de papier transportée pendant un cycle de travail.

9. Distributeur (1) selon l'une des revendications précédentes, **caractérisé en ce que**
le distributeur (1) comporte un pignon de transmission (66) pour transmettre un couple de rotation de l'entraînement (63) a la poulie de transmission (65).

10. Distributeur (1) selon l'une des revendications précédentes, **caractérisé en ce que**
la poulie de transmission (65) comporte, dans sa zone périphérique, des moyens pour recevoir et transmettre du liquide provenant du réservoir de liquide (61) sur la bande de papier.
